# FASCICULE DE BREVET EUROPEEN

(11) **EP 1 224 958 B1**
(45) Date de publication et mention de la délivrance du brevet: **01.09.2004**
(21) Numéro de dépôt: 02354005.7
(22) Date de dépôt: 11.01.2002
(51) Int. Cl.: A63C 13/00

(54) **Perfectionnement pour raquette à neige et son dispositif de retenue d'une chaussure et chaussure associée**
Verbesserung für Schneeschuh und seine Bindung
Improvement for a snow-shoe and its binding

(30) Priorité: 22.01.2001 FR 0101130; 01.06.2001 FR 0107213
(43) Date de publication de la demande: 24.07.2002
(73) Titulaire: TSL Sport Equipment S.A., 74290 Alex (FR)
(72) Inventeur: Barboux, Thierry, 74210 Montmin (FR)
(74) Mandataire: Gasquet, Denis

(56) Documents cités:
- WO-A-00/13538
- FR-A- 2 744 643
- US-A- 3 525 166

## Description

La présente invention concerne une raquette à neige et plus particulièrement le dispositif de retenue de la chaussure sur celle-ci. Elle concerne également une chaussure associée destinée à s'assembler à la raquette à neige de l'invention.

Les raquettes à neige sont des engins connus depuis de très nombreuses années car utilisées depuis plusieurs siècles par les populations scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des promeneurs ou des sportifs qui font des randonnées et des promenades, voire même des compétitions.

Il existe déjà différents types de dispositifs pour retenir la chaussure sur la raquette. On en connaît plus particulièrement deux types : celui dit à plaque et celui dit à chausson caoutchouc. Généralement, les dispositifs du type à plaque sont le plus souvent utilisés par les sportifs soucieux de performances car la retenue du pied est assurée avec plus de rigidité, tandis que les dispositifs du type à chausson caoutchouc sont plutôt préférés des promeneurs pas trop exigeants et moins soucieux des performances.

On connaît par exemple la raquette divulguée dans la demande de brevet FR-A-2-744-623 et qui comprend une plaque articulée sur laquelle est fixée la chaussure avec de lanieur.

Toutefois, quel que soit le type de fixation utilisé, celui-ci présente de nombreux inconvénients liés soit à un problème de tenue du pied, comme dans le cas des chaussons caoutchouc, soit à des problèmes de confort d'utilisation (systèmes à plaque). En effet, les dispositifs à plaque présentent généralement des moyens de retenue dont la mise en place autour de la chaussure est longue et fastidieuse.

Selon sa caractéristique principale, la raquette à neige de l'invention est du type constituée par un tamis, et comprenant des moyens de retenue destinés à retenir la chaussure de l'utilisateur et est telle que les moyens de retenue sont disposés de part et d'autre de la chaussure au niveau de la partie avant de celle-ci, et constitués par deux profils en saillie ou en creux pouvant coopérer avec des moyens d'accrochage complémentaires de la chaussure, permettant ainsi à la chaussure de pivoter par rapport à la raquette autour d'un axe transversal.

Selon le mode de réalisation préféré de la raquette à neige de l'invention, celle-ci est caractérisée en ce que les moyens de retenue sont constitués par au moins deux profils en saillie qui viennent s'introduire dans des profils en creux des moyens d'accrochage complémentaires de la chaussure pour assembler la chaussure à la raquette.

Selon le mode de réalisation préféré de la raquette à neige de l'invention, celle-ci est caractérisée en ce que les profils en saillie sont constitués par deux portions d'axe disposées de façon coaxiale selon l'axe et qui présentent à leurs extrémités un téton de coopération susceptible de pivoter à l'intérieur des profils en creux lorsque la chaussure est assemblée à la raquette.

Selon une caractéristique complémentaire de la raquette à neige de l'invention, celle-ci est caractérisée en ce qu'au moins un des profils en saillie est disposé mobile entre une position de retenue (A) où il coopère avec un des profils en creux correspondants de la chaussure et une position de déverrouillage dans laquelle il ne coopère plus avec ledit profil en creux.

Selon une autre caractéristique de la raquette à neige de l'invention, les moyens de retenue comportent des moyens de sollicitation élastiques qui sollicitent le ou les profil(s) en saillie mobile(s) vers sa (leur) position de retenue.

Selon le mode de réalisation préféré de la raquette à neige de l'invention, celle-ci est caractérisée en ce que les deux portions d'axe sont montées sur le tamis de la raquette par le biais de supports d'axe latéraux et d'organes de déverrouillage.

Selon ce mode de réalisation préféré de la raquette à neige de l'invention, les supports latéraux sont montés fixe sur le tamis de la raquette et les portions d'axe sont fixées aux organes de déverrouillage qui sont montés coulissant sur les supports d'axe latéraux, ledit coulissement s'effectuant à l'encontre des moyens de sollicitation élastiques lorsqu'il s'effectue de la position de retenue vers la position de déverrouillage.

Selon une autre caractéristique de la raquette à neige de l'invention, les moyens de retenue sont montés sur la raquette par un dispositif de rail et de glissière complémentaire.

Selon une caractéristique complémentaire de la raquette à neige de l'invention, celle-ci est caractérisée en ce que le tamis comporte dans sa partie centrale, à l'aplomb de la chaussure de l'utilisateur, des parois ou traverses d'appui qui s'étendent sous la partie arrière de la chaussure, ledit tamis présentant une ouverture située devant l'axe transversal d'articulation.

Par ailleurs, l'invention concerne également une chaussure associée destinée à s'assembler à la raquette à neige de l'invention qui, selon sa caractéristique principale, comporte des moyens d'accrochage complémentaires.

Selon une autre caractéristique de la chaussure destinée à s'assembler à la raquette à neige de l'invention, celle ci est caractérisée en ce que les moyens d'accrochage complémentaires sont formés par deux logements d'axe disposés de manière coaxiale dans la semelle de la chaussure selon un axe transversal.

Selon une caractéristique complémentaire de la chaussure destinée à s'assembler à la raquette à neige de l'invention, l'axe transversal est situé sensiblement au niveau où se situe l'extrémité avant de la voûte plantaire de l'utilisateur.

Selon le mode de réalisation préféré de la chaussure destinée à s'assembler à la raquette à neige de l'invention, les moyens d'accrochage complémentaires sont formés par deux profils en creux portés par un insert situé dans la semelle.

D'autres caractéristiques et avantages de l'invention se dégageront de la description qui va suivre en regard des dessins annexés qui ne sont donnés qu'à titre d'exemples non limitatifs.

Les figures 1 à 9 illustrent le mode de réalisation préféré de la raquette à neige et de la chaussure associée.
La figure 1 représente en perspective la raquette à neige et la chaussure en position désassemblée, lors de la mise en place.
La figure 2 illustre en perspective la raquette à neige et sa chaussure en position assemblée.
La figure 3 illustre en perspective la raquette à neige et la chaussure associée en train de pivoter.
La figure 4 illustre en perspective la raquette à neige de l'invention et ses moyens de retenue dont un est illustré en perspective éclatée.
La figure 5a représente en coupe transversale les moyens de retenue de la raquette à neige avant la mise en place de la chaussure.
La figure 5b représente en coupe transversale les moyens de retenue de la raquette à neige après assemblage de la chaussure.
La figure 6 illustre selon une vue similaire à la figure 5 les moyens de retenue de la raquette à neige en position de déverrouillage.
La figure 7 représente en perspective le support d'axe des moyens de retenue de la raquette à neige.
La figure 8a illustre en perspective le capot de déverrouillage des moyens de retenue de la raquette à neige.
La figure 8b représente en vue latérale le capot de déverrouillage.
La figure 9 illustre schématiquement en vue de dessus le positionnement de la chaussure et de son insert sur la raquette à neige.
La figure 10 représente une variante d'exécution de l'extrémité du téton de coopération.

La raquette à neige de l'invention, portant la référence générale (1), est du type comportant un tamis (2) délimité par un cadre principal (3), ledit tamis pouvant se présenter sous la forme d'une plaque ajourée formée d'un ensemble de parois internes rigides (5) destinées à assurer sa portance ou sous la forme d'une toile comme dans le cas des raquettes de type tubulaire d'origine Nord américaine. Elle comporte des moyens de retenue (MR) destinés à permettre la solidarisation de la chaussure (4) à la raquette à neige, comme le montrent les figures 1 à 4, lesdits moyens de retenue pouvant être montés sur le cadre principal (3) ou sur des parois internes (5) rigides qui forment le tamis (2), ou tout autre élément.

Selon l'invention, les moyens de retenue (MR) sont constitués par au moins deux profils en saillie (6a, 6b) qui viennent s'introduire dans des profils en creux (7a, 7b) de forme complémentaire, disposés dans la chaussure (4) pour retenir celle-ci à la raquette (1). Au moins un de ces profils en saillie (6a, 6b) est disposé mobile entre une position de retenue (A) où il coopère avec un des profils en creux (7a, 7b) correspondants de la chaussure et une position dite de déverrouillage (B) dans laquelle il s'est retiré dudit profil en creux, permettant ainsi à l'utilisateur de désolidariser sa chaussure (4) de la raquette (1). On peut noter que, selon les modes de réalisation illustrés de la raquette à neige de l'invention, les deux profils en saillie (6a, 6b) sont avantageusement montés mobiles entre les deux positions de retenue et de déverrouillage précitées (A, B), comme le montrent les figures 5 et 6. Toutefois, selon des variantes d'exécution possibles, seul un profil en saillie pourrait être mobile par rapport à la chaussure, tandis que l'autre serait fixe, le profil mobile permettant à lui seul le verrouillage et le déverrouillage de la chaussure. Notons que les profils en creux (7a, 7b) de la chaussure sont disposés dans la semelle, par exemple, et forment les moyens d'accrochage complémentaires qui sont destinés à coopérer avec les moyens de retenue (MR) de la raquette.

Selon l'invention, les moyens de retenue (MR) de la chaussure (4) sur la raquette à neige (1) permettent à la chaussure de pivoter par rapport à la raquette autour d'un axe transversal (YY') orthogonal au plan longitudinal (P) de symétrie générale de la raquette, comme le montrent les figures 2 et 3, ce pivotement pouvant être limité dans son amplitude par un système de butée de manière connue en soi.

Pour ce faire, le pivotement de la chaussure peut s'effectuer soit grâce à la rotation relative des profils en saillie (6a, 6b) à l'intérieur des profils en creux (7a, 7b) de la chaussure (4) comme dans le mode de réalisation préféré illustré où ceux-ci sont constitués par des portions d'axe susceptibles de pivoter à l'intérieur de logements d'axe complémentaires de la chaussure, soit grâce au pivotement des profils en saillie (6a, 6b) des moyens de retenue (MR) par rapport à la raquette (1) qui les porte. Dans cette deuxième hypothèse, la coopération des profils en saillie et des profils en creux est bloquée en rotation autour de l'axe transversal (YY') grâce à la forme spécifique complémentaire de leur profil longitudinal, par exemple, et l'articulation s'effectue entre le support ou embase des profils en saillie qui est disposé fixe sur la raquette à neige (1) et le profil en saillie lui-même, tandis que la chaussure est solidaire en rotation dudit profil. Selon ces dernières variantes non représentées, les profils en saillie peuvent alors être de forme parallélépipédique ou présenter un profil triangulaire, par exemple, le mécanisme de pivotement étant situé à l'intérieur des supports ou embase.

Selon le mode de réalisation préféré de la raquette à neige (1), les profils en saillie sont avantageusement formés par des portions d'axe (6a, 6b) qui coopèrent avec des logements d'axes (7a, 7b) situés dans la semelle (4a) de la chaussure (4). Selon l'invention, les portions d'axe (6a, 6b) sont positionnées coaxialement selon un axe transversal (YY') orthogonal au plan longitudinal (P) de la raquette à neige (1). Elles sont montées sur le tamis de la raquette à neige (1) par le biais de supports d'axe latéraux (8a, 8b) et d'organes de déverrouillage (9a, 9b) qui gèrent leurs mouvements respectifs par rapport à la chaussure et la raquette pour permettre la mise en place des moyens de retenue (MR) de la raquette à neige dans ceux de la chaussure.

Selon le mode de réalisation préféré de la raquette à neige (1) de l'invention, les deux portions d'axe (6a, 6b) sont mobiles en translation selon leur axe de révolution (YY') pour pouvoir s'introduire dans les logements d'axe (7a, 7b) d'un insert (51) situé dans la partie avant de la semelle de la chaussure (4). Selon ce mode de réalisation, ces portions d'axe (6a, 6b) sont chacune montées fixes sur un organe de déverrouillage respectif (9a, 9b) susceptible de coulisser transversalement sur un support d'axe (8a, 8b) fixé au tamis (2) de la raquette. Notons que, selon l'invention, le coulissement entre l'organe de déverrouillage (9a, 9b) et le support d'axe (8a, 8b) s'effectue à l'encontre de moyens de sollicitation élastiques (MSE) qui sollicitent en permanence l'organe de déverrouillage (9a, 9b) et sa portion d'axe (6a, 6b) vers sa position de retenue (A). Ces moyens de sollicitation (MSE) peuvent être de tous types comme, par exemple, être formés par un ressort de compression (10) disposé entre une surface de butée (11) solidaire de la portion d'axe (6a, 6b) et une autre surface d'appui (12) située sur le support d'axe (8a, 8b).

Selon le mode de réalisation préféré de la raquette à neige (1) et comme le montrent les figures 4 à 7, les supports (8a, 8b) se présentent sous la forme d'une partie supérieure appelée canon, constituée d'une portion de tube cylindrique (13) portant à une des extrémités de son alésage la surface d'appui transversale (12), surface d'appui qui possède un orifice au travers duquel la portion d'axe (6a) est susceptible de coulisser. Selon le mode de réalisation préféré, la portion d'axe (6a, 6b) porte une collerette annulaire (11) qui forme butée pour le ressort (10) et qui est destinée à coulisser dans l'alésage (13a) du canon (13) sur la longueur de celui-ci, ladite collerette présentant un diamètre identique à celui de l'alésage. Cette partie supérieure ou canon (13) est prolongée vers le bas par un rail inférieur de fixation (14) destiné à coopérer avec un rail de forme complémentaire (15) situé avantageusement sur le tamis (2). Notons que cette coopération s'effectue par coulissement jusqu'à ce qu'une surface de butée interne non représentée du support (8a, 8b) vienne en butée sur une surface de butée du rail complémentaire (15) du tamis.

La portion d'axe (6a, 6b) présente, du côté interne, un téton de coopération (17) dont le diamètre est identique au jeu près à celui des logements d'axe (7a, 7b), tandis que, de l'autre côté de la collerette (11), il présente une tige (19) destinée à passer dans le ressort (10) situé à l'intérieur de l'alésage (13a) du canon (13) pour traverser ensuite la surface d'appui (12) du canon avant d'être fixée grâce à un système de filetage interne et de vis (18) à l'organe de déverrouillage (9a, 9b).

Il est important de noter que le support d'axe (8a, 8b) présente sur sa partie supérieure deux gorges de guidage (21a, 21b) qui permettent à l'organe de déverrouillage (9a, 9b) de venir coulisser sur son support, entraînant dans son coulissement le mouvement de la portion d'axe (6a, 6b) et plus particulièrement de son téton (17) qui, en position de déverrouillage (B), vient s'escamoter à l'intérieur de l'alésage (13a) du canon (13). Pour ce faire, l'organe de déverrouillage (9a, 9b) se présente sous la forme d'un capot coulissant qui comporte une forme interne complémentaire de la forme externe du support d'axe (8a,8b) pour pouvoir l'épouser lorsqu'ils se trouvent en position de retenue (A), comme le montrent les figures 7 et 8a. L'organe de déverrouillage (9a, 9b) présente ainsi sur sa face interne deux saillies de guidage (20a, 20b) internes destinées à coopérer avec les gorges (21a, 21b) du canon (13) pour assurer le coulissement.

Selon le mode de réalisation préféré de la raquette à neige (1) de l'invention et comme le montrent les figures 8a et 8b, l'organe de déverrouillage (9a, 9b) présente sur sa face externe une surface d'appui principale (23) située, par exemple, dans un profil en creux (22) et qui est destinée à être sollicitée pour provoquer le déverrouillage des moyens de retenue (MR) grâce au coulissement de l'organe (9a, 9b) qui s'ensuit. Cette surface d'appui principal (23) est avantageusement une surface orthogonale à l'axe transversal (YY') ou légèrement inclinée par rapport au plan orthogonal à l'axe afin de pouvoir être sollicitée en translation selon l'axe transversal (YY') par une poussée exercée par un accessoire tel qu'un bâton de ski (27), voir figure 8a. L'organe de déverrouillage présente également une couronne externe (41) destinée à faciliter son actionnement par l'utilisateur de manière manuelle, tel que cela est illustré à la figure 8a.

On peut noter que, selon le mode de réalisation préféré des moyens de retenue (MR) de la raquette à neige, la fixation des moyens de retenue sur le tamis (2) de la raquette à neige s'effectue uniquement à l'aide d'un dispositif de rail et de glissière (14, 15, 20a, 20b, 21a, 21b), le support (8a, 8b) venant se fixer par coulissement sur le rail (15) du tamis (2) avant que l'organe de déverrouillage (9a, 9b) vienne se fixer sur le support (8a, 8b) également par coulissement autour des gorges de guidage (21a, 21b), la fixation de la portion d'axe (6a, 6b) sur l'organe de déverrouillage (9a, 9b) par la vis (18) permettant de verrouiller le dispositif en empêchant les parties constitutives (6a, 6b, 8a, 8b, 9a, 9b) des moyens de retenue (MR) de se séparer. Par ailleurs, il est important de noter que le capot de déverrouillage (9a, 9b), l'organe support (8a, 8b) et leur portion d'axe (6a, 6b), une fois assemblés et mis en place sur le tamis (2), forment ensemble une enceinte fermée, de manière à empêcher la neige de s'introduire dans le mécanisme.

Par ailleurs, on peut noter que la tige (19) de la portion d'axe (6a, 6b) est montée fixe sur l'organe de déverrouillage (9a, 9b), une surface d'appui non représentée située à l'extrémité de la tige venant dans un logement de forme complémentaire de l'organe pour bloquer la portion d'axe en rotation.

Selon le mode de réalisation préféré de la raquette à neige (1), le tamis comporte dans sa partie centrale, à l'aplomb de la chaussure de l'utilisateur, un ensemble de parois ou de traverses d'appui (25) qui permet à la chaussure de reposer sur le tamis de la raquette à neige, comme le montre la figure 2. Ces parois et traverses s'étendent sous la partie arrière de la chaussure, le tamis (2) présentant une ouverture (26) située devant l'axe transversal (YY') pour permettre le pivotement de la chaussure (4) vers l'avant. On peut noter que la limitation du pivotement respectif entre le tamis (2) et la chaussure (4) peut être gérée par des surfaces de butée disposées sur le tamis en dessous de l'ouverture avant (26). Toutefois, il peut également être géré directement à l'aide des organes qui assurent ledit pivotement, c'est-à-dire les portions d'axe et les logements complémentaires situés dans la semelle sans pour autant sortir du champ de protection de l'invention.

On peut noter que les moyens de retenue (MR) de la raquette à neige sont disposés de part et d'autre de la chaussure coaxialement au niveau de la partie avant de celle-ci pour que l'articulation s'effectue autour d'un axe (YY') situé sensiblement au niveau de l'extrémité avant de la voûte plantaire de l'utilisateur tel qu'illustré figure 9.

Par ailleurs, l'invention concerne également une chaussure associée, destinée à venir coopérer avec les moyens de retenue (MR) de la raquette à neige (1) de l'invention. Cette chaussure comporte avantageusement deux logements en creux destinés à coopérer avec les profils en saillie (6a, 6b) des moyens de retenue (MR). Ces logements sont avantageusement des logements d'axe (7a, 7b) et sont portés par un insert (51) disposé dans la semelle (4a) de la chaussure (4). Cet insert peut présenter sensiblement une forme d'hyperbole couchée, comme le montre la figure 9, mais il peut également être droit. Selon le mode de réalisation préféré de la chaussure destinée à coopérer avec la raquette à neige, la semelle (4a) ou les extrémités de l'insert (51) qu'elle comporte présente au niveau de l'embouchure des logements d'axe (7a, 7b) une rampe d'introduction (30) destinée repousser le téton de coopération (17) de la portion d'axe (6a, 6b), et à le guider dans son logement (7a, 7b). On peut noter que l'extrémité des tétons de coopération (17) peut aussi être biseautée pour favoriser sa coopération avec la rampe (30) lors de la mise en place de la chaussure (4).

A la lecture de la description, on a compris que la chaussure (4) est retenue sur la raquette par les saillies (6a, 6b) qui, sous l'action du ou des ressort(s), sont sollicitées l'une vers l'autre, et retiennent ainsi la chaussure par pincement de son insert. On a compris aussi que la mise en place de la chaussure sur la raquette se fait automatiquement, par simple déplacement de ladite chaussure vers le bas selon F (voir figure 5a). Lors de ce mouvement, l'insert (51), grâce à ses rampes inférieures (52), repousse l'une ou l'autre des saillies de retenue (6a, 6b), contre l'action du ou des ressort(s), et ce jusqu'à enclenchement desdites saillies dans les creux correspondants de l'insert. Quant au déchaussage, il se fait par simple déplacement latéral vers l'extérieur, de l'un ou l'autre des organes de déverrouillage (9a, 9b), le déplacement latéral pouvant se faire manuellement (voir figure 8a)par action de l'utilisateur sur la couronne externe (41), ou par action par la pointe du bâton (voir figure 8b) par coopération de cette dernière dans le profil en creux (22) destiné à cet effet. Lors de cette opération, l'organe de déverrouillage entraîne dans son déplacement latéral la saillie correspondante, ce qui libère la chaussure.

La figure 10, illustre une variante d'exécution du téton de coopération, selon laquelle, l'extrémité en forme de cône comprend par exemple deux fentes, afin de favoriser le débourrage de la neige qui pourrait être logée dans le creux de coopération, correspondant de la chaussure. Dans ce cas les portions d'axes (9a,9b) pourraient être bloquées en rotation dans leur logement respectif. Bien entendu l'extrémité de la saillie pourrait aussi avoir la forme d'une pointe de diamant.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Raquette à neige (1) du type constituée par un tamis (2), et comprenant des moyens de retenue (MR) destinés à retenir la chaussure (4) de l'utilisateur, **caractérisée en ce que** les moyens de retenue (MR) sont disposés de part et d'autre de la chaussure au niveau de la partie avant de celle-ci et sont constitués par deux profils en saillie ou en creux (6a, 6b) pouvant coopérer avec des moyens d'accrochage complémentaires (MAC) de la chaussure (4) permettant à la chaussure (4) de pivoter par rapport à la raquette (1) autour d'un axe transversal (YY').

2. Raquette à neige (1) selon la revendication 1, **caractérisée en ce que** les moyens de retenue (MR) sont constitués par au moins deux profils en saillie (6a, 6b) qui viennent s'introduire dans des profils en creux (7a, 7b) des moyens d'accrochage complémentaires (MAC) de la chaussure (4) pour assembler la chaussure à la raquette.

3. Raquette à neige (1) selon la revendication 2, **caractérisée en ce que** les profils en saillie (6a, 6b) sont constitués par deux portions d'axe disposées de façon coaxiale selon l'axe (YY') et qui présentent à leurs extrémités un téton de coopération (17) susceptible de pivoter à l'intérieur des profils en creux (7a, 7b) lorsque la chaussure est assemblée à la raquette.

4. Raquette à neige (1) selon l'une quelconque des revendications 2 à 3, **caractérisée en ce qu'**au moins un des profils en saillie (6a, 6b) est disposé mobile entre une position de retenue (A) où il coopère avec un des profils en creux (7a, 7b) correspondants de la chaussure et une position de déverrouillage (B) dans laquelle il ne coopère plus avec ledit profil en creux.

5. Raquette à neige (1) selon la revendication 4, **caractérisée en ce que** les moyens de retenue (MR) comportent des moyens de sollicitation élastiques (MSE) qui sollicitent le ou les profil(s) en saillie (6a, 6b) mobile(s) vers sa (leur) position de retenue (A). 3

6. Raquette à neige (1) selon la revendication 3 et l'une quelconque des revendications précédentes, **caractérisée en ce que** les deux portions d'axe (6a, 6b) sont montées sur le tamis (2) de la raquette par le biais de supports d'axe latéraux (8a, 8b) et d'organes de déverrouillage (9a, 9b).

7. Raquette à neige (1) selon les revendications 5 et 6, **caractérisée en ce que** les supports latéraux (8a, 8b) sont montés fixes sur le tamis de la raquette et **en ce que** les portions d'axe (6a, 6b) sont fixées aux organes de déverrouillage (9a, 9b) qui sont montés coulissant sur les supports d'axe latéraux (8a, 8b), ledit coulissement s'effectuant à l'encontre des moyens de sollicitation élastiques (MSE) lorsqu'il s'effectue de la position de retenue (A) vers la position de déverrouillage (B).

8. Raquette à neige (1) selon la revendication 7, **caractérisée en ce que** les organes de déverrouillage (9a, 9b) qui sont montés coulissant sur les supports d'axe latéraux (8a, 8b), comporte une couronne externe (41) et / ou un profil en creux (22).

9. Raquette à neige (1) selon les revendications 6, 7, ou 8, **caractérisée en ce que** les moyens de retenue (MR) sont montés sur la raquette par un dispositif de rail et de glissière complémentaire (14,15, 20a, 20b, 21a, 21b).

10. Raquette à neige (1) selon l'une quelconque des revendications précédentes, **caractérisée en ce que** le tamis (2) comporte dans sa partie centrale, à l'aplomb de la chaussure de l'utilisateur, des parois ou traverses d'appui (25) qui s'étendent sous la partie arrière de la chaussure, ledit tamis (2) présentant une ouverture (26) située devant l'axe transversal d'articulation (YY').

11. Chaussure (4) et raquette à neige selon l'une quelconque des revendications précédentes, caractérisée en ce la chaussure comporte des moyens d'accrochage complémentaires (MAC).

12. Chaussure (4) destinée à s'assembler à la raquette à neige (1) selon la revendication 11, **caractérisée en ce que** les moyens d'accrochage complémentaires sont formés par deux logements d'axe (7a, 7b) disposés de manière coaxiale dans la semelle (4a) de la chaussure selon un axe transversal (YY').

13. Chaussure (4) destinée à s'assembler à la raquette à neige (1) selon la revendication 12, **caractérisée en ce que** l'axe transversal (YY') est situé sensiblement au niveau où se situe l'extrémité avant de la voûte plantaire de l'utilisateur.

14. Chaussure (4) destinée à s'assembler à la raquette à neige (1) selon l'une quelconque des revendications 11 à 13, **caractérisée en ce que** les moyens d'accrochage complémentaires sont formés par deux profils en creux (7a, 7b) portés par un insert (51) situé dans la semelle (4a).

## Patentansprüche

1. Schneeschuh (1) bestehend aus einer Siebplatte (2) und umfassend Haltemittel (MR) zum Festhalten des Schuhs (4) eines Nutzers, **dadurch gekennzeichnet, dass** die Haltemittel (MR) zu beiden Seiten des Schuhs im Bereich seines vorderen Teils angeordnet und als zwei vorspringende Profile oder als Hohlprofile (6a, 6b) ausgeführt sind, wobei die Profile mit komplementär ausgebildeten Greifmitteln (MAC) des Schuhs (4) in Eingriff bringbar sind, so dass der Schuh (4) relativ zum Schneeschuh (1) um eine querverlaufende Achse (YY') schwenkbar ist.

2. Schneeschuh (1) nach Anspruch 1, **dadurch gekennzeichnet, dass** die Haltemittel (MR) als mindestens zwei vorspringende Profile (6a, 6b) ausgeführt sind, die in Hohlprofile (7a, 7b) der komplementär ausgebildeten Greifmittel (MAC) des Schuhs (4) in Eingriff kommen, um den Schuh mit dem Schneeschuh zu verbinden.

3. Schneeschuh (1) nach Anspruch 2, **dadurch gekennzeichnet, dass** die vorspringenden Profile (6a, 6b) als zwei Achsabschnitte ausgeführt sind, die zur Achse (YY') koaxial angeordnet sind und an ihren Enden einen Eingriffsstift (17) aufweisen, der innerhalb der Hohlprofile (7a, 7b) schwenkbar ist, wenn der Schuh mit dem Schneeschuh verbunden ist.

4. Schneeschuh (1) nach einem der Ansprüche 2 bis 3, **dadurch gekennzeichnet, dass** mindestens ein vorspringendes Profil (6a, 6b) derart angeordnet ist, dass es zwischen einer Halteposition (A), in der es in eines der entsprechenden, am Schuh vorgesehenen Hohlprofile (7a, 7b) eingreift, und einer Entriegelungsposition (B), in der es außer Eingriff mit diesem Hohlprofil ist, beweglich ist.

5. Schneeschuh (1) nach Anspruch 4, **dadurch gekennzeichnet, dass** die Haltemittel (MR) elastische Belastungsmittel (MSE) aufweisen, welche das/die bewegliche/n vorspringende/n Profil/e (6a, 6b) in Richtung auf seine/ihre Halteposition (A) belasten.

6. Schneeschuh (1) nach Anspruch 3 und nach einem der vorangegangenen Ansprüche, **dadurch gekennzeichnet, dass** die beiden Achsabschnitte (6a, 6b) über seitliche Achsstützen (8a, 8b) und Entriegelungsglieder (9a, 9b) an der Siebplatte (2) des Schneeschuhs angebracht sind.

7. Schneeschuh (1) nach den Ansprüchen 5 und 6, **dadurch gekennzeichnet, dass** die seitlichen Stützen (8a, 8b) fest an der Siebplatte des Schneeschuhs angebracht sind und dass die Achsabschnitte (6a, 6b) an den verschieblich an den seitlichen Achsstützen (8a, 8b) angebrachten Entriegelungsgliedern (9a, 9b) befestigt sind, wobei eine Verschiebung von der Halteposition (A) in die Entriegelungsposition (B) entgegen der Kraft der elastischen Belastungsmittel (MSE) bewirkbar ist.

8. Schneeschuh (1) nach Anspruch 7, **dadurch gekennzeichnet, dass** die verschieblich an den seitlichen Achsstützen (8a, 8b) angebrachten Entriegelungsglieder (9a, 9b) einen Außenring (41) und/oder ein Hohlprofil (22) aufweisen.

9. Schneeschuh (1) nach den Ansprüchen 6, 7 oder 8, **dadurch gekennzeichnet, dass** die Haltemittel (MR) mittels einer Vorrichtung aus Gleitschiene und dazu komplementär ausgebildeter Führungsnut (14, 15, 20a, 20b, 21a, 21b) am Schneeschuh angebracht sind.

10. Schneeschuh (1) nach einem der vorangegangenen Ansprüche, **dadurch gekennzeichnet, dass** die Siebplatte (2) in ihrem mittleren Teil senkrecht zum Schuh des Nutzers stehende Stützwände oder -streben (25) aufweist, welche sich unterhalb des hinteren Teils des Schuhs erstrecken, wobei die Siebplatte (2) vor der querverlaufenden Gelenkachse (YY') eine Öffnung (26) aufweist.

11. Schuh (4) und Schneeschuh nach einem der vorangegangenen Ansprüche, **dadurch gekennzeichnet, dass** der Schuh komplementäre Einhängemittel (MAC) aufweist.

12. Mit dem Schneeschuh (1) verbindbarer Schuh (4) nach Anspruch 11, **dadurch gekennzeichnet, dass** die komplementären Einhängemittel als zwei Achsaufnahmen (7a, 7b) ausgeführt sind, die zu einer zur Sohle (4a) des Schuhs querverlaufenden Achse (YY') koaxial angeordnet sind.

13. Mit dem Schneeschuh (1) verbindbarer Schuh (4) nach Anspruch 12, **dadurch gekennzeichnet, dass** die querverlaufende Achse (YY') sich im Wesentlichen im Bereich des vorderen Endes der Fußwölbung des Nutzers befindet.

14. Mit dem Schneeschuh (1) verbindbarer Schuh (4) nach einem der Ansprüche 11 bis 13, **dadurch gekennzeichnet, dass** die komplementären Einhängemittel durch zwei Hohlprofile (7a, 7b) gebildet werden, welche in einem in der Sohle (4a) vorgesehenen Einsatz (51) gelagert sind.

## Claims

1. Snowshoe (1) of the type formed by a grid (2), and comprising holding means (MR) intended to hold the boot (4) of the user, **characterised in that** the holding means (MR) are disposed on each side of the boot level with the front part thereof and are formed by two projecting or recessed profiles (6a, 6b) able to cooperate with complementary attachment means (MAC) for the boot (4) enabling the boot (4) to pivot with respect to the snowshoe (1) about a transverse axis (YY').

2. Snowshoe (1) according to Claim 1, **characterised in that** the holding means (MR) are formed by at least two projecting profiles (6a, 6b) which are introduced into hollow profiles (7a, 7b) of the complementary attachment means (MAC) for the boot (4) in order to connect the boot to the snowshoe.

3. Snowshoe (1) according to Claim 2, **characterised in that** the projecting profiles (6a, 6b) are formed by two spindle portions disposed coaxially along the axis (YY') and which have at their ends a cooperation stud (17) able to pivot inside the hollow profiles (7a, 7b) when the boot is connected to the snowshoe.

4. Snowshoe (1) according to either one of Claims 2 to 3, **characterised in that** at least one of the projecting profiles (6a, 6b) is disposed so as to be able to move between a holding position (A) in which it cooperates with one of the corresponding hollow profiles (7a, 7b) of the boot and a release position (B) in which it no longer cooperates with said hollow profile.

5. Snowshoe (1) according to Claim 4, **characterised in that** the holding means (MR) comprise elastic pushing means (MSE) which push the movable projecting profile or profiles (6a, 6b) towards its or their holding position (A).

6. Snowshoe (1) according to Claim 3 and any one of the preceding claims, **characterised in that** the two spindle portions (6a, 6b) are mounted on the grid (2) of the snowshoe by means of lateral spindle supports (8a, 8b) and release members (9a, 9b).

7. Snowshoe (1) according to Claims 5 and 6, **characterised in that** the lateral supports (8a, 8b) are mounted fixed on the grid of the snowshoe and **in that** the spindle portions (6a, 6b) are fixed to the release members (9a, 9b) which are mounted so as to slide on the lateral spindle supports (8a, 8b), the said sliding taking place counter to elastic pushing means (MSE) when it is effected from the holding position (A) towards the release position (B).

8. Snowshoe (1) according to Claim 7, **characterised in that** the release members (9a, 9b) which are mounted so as to slide on the lateral spindle supports (8a, 8b) comprise an external ring (41) and/or a hollow profile (22).

9. Snowshoe (1) according to Claims 6, 7 or 8, **characterised in that** the holding means (MR) are mounted on the snowshoe by means of a rail device and complementary runner (14, 15, 20a, 20b, 21a, 21b).

10. Snowshoe (1) according to any one of the preceding claims, **characterised in that** the grid (2) comprises, in its central part, vertically in line with the boot of the user, support walls or cross-members (25) which extend under the rear part of the boot, the said grid (2) having an opening (26) situated in front of the transverse articulation axis (YY').

11. Boot (4) and snowshoe according to any one of the preceding claims, **characterised in that** the boot comprises complementary attachment means (MAC).

12. Boot (4) intended to be connected to the snowshoe (1) according to Claim 11, **characterised in that** the complementary attachment means are formed by two spindle housings (7a, 7b) disposed coaxially in the sole (4a) of the boot along a transverse axis (YY').

13. Boot (4) intended to be connected to the snowshoe (1) according to Claim 12, **characterised in that** the transverse axis (YY') is situated substantially level with the point where the front end of the foot arch of the user is situated.

14. Boot (4) intended to be connected to the snowshoe (1) according to any one of Claims 11 to 13, **characterised in that** the complementary attachment means are formed by two hollow profiles (7a, 7b) carried by an insert (51) situated in the sole (4a).
